# EUROPÄISCHE PATENTSCHRIFT

(11) **EP 1 482 118 B1**
(45) Veröffentlichungstag und Bekanntmachung des Hinweises auf die Patenterteilung: **10.03.2010**
(21) Anmeldenummer: 03011889.7
(22) Anmeldetag: 27.05.2003
(51) Int. Cl.: E05F 3/10

(54) **Antrieb für einen Dreh- oder Kipp-Flügel**
Drive unit for a swinging or tilting wing
Entraînement pour un battant articulé ou basculant

(43) Veröffentlichungstag der Anmeldung: 01.12.2004
(73) Patentinhaber: GEZE GmbH, 71229 Leonberg (DE)
(72) Erfinder: Alber, Hermann, 70192 Stuttgart (DE)

(56) Entgegenhaltungen:
- EP-A- 0 328 934
- EP-A- 1 288 419
- EP-A2- 1 314 846
- WO-A-95/20090
- DE-A- 2 522 996
- DE-A- 3 519 477
- GB-A- 854 870

## Beschreibung

Die Erfindung betrifft einen Antrieb für einen Dreh- oder Kipp-Flügel, insbesondere für einen Tür- oder Fensterflügel nach dem Oberbegriff des Anspruchs 1.

Antriebe für Dreh- oder Kipp-Flügel treiben z.B. Türen oder Fenster in Schließund/oder Öffnungsrichtung an. Dies können elektrisch betriebene und über Sensoren gesteuerte motorische Antriebe zum Öffnen und Schließen sein oder mechanische Antriebe, bei welchen durch manuelles Öffnen ein Energiespeicher aufgeladen wird, der bewirkt, dass der Flügel nach dem Öffnen wieder in seine Geschlossenlage geführt wird. Bei Drehtüren werden dazu Türantriebe eingesetzt, welche über ein gelenkig verbundenes Gestänge oder über einen in einer Gleitschiene durch einen Gleitstein geführten Hebel die Krafteinleitung auf die Tür bewirken. Dabei kann der Türantrieb an der Zarge oder auch auf dem Türblatt festgelegt sein. Der Hebel oder das Gestänge als Kraftübertragungselement stützen sich dabei, entsprechend der gewählten Anordnung, entweder am Türblatt oder an der Zarge ab. Weiterhin werden Bodentürschließer verwendet, wobei der Türantrieb im Fußbodenbereich in einem sogenannten Zementkasten angeordnet ist und über einen Hebel als Kraftübertragungselement auf den Türflügel einwirkt. Zur Kraftübertragung weisen die Türantriebe eine Schließerwelle auf, an welcher der Hebel oder das Gestänge über einen Mitnehmer kraftschlüssig festgelegt ist.

Aus der DE 35 14 526 A1 ist ein Türschließer mit einer von einer Federanordnung in Schließrichtung der Tür betätigbaren Schließerwelle bekannt, mit einem mit der Schließerwelle drehfest kuppelbaren, am Türschließer verschwenkbar angeordneten Betätigungshebel, durch welchen die Wellendrehbewegung in eine Schwenkbewegung der Tür umgesetzt wird. Die Welle weist zur drehfesten Verbindung mit dem Betätigungshebel endseitig eine Verzahnung mit sechs Zähnen auf, die in den Schließwellenzylinder zylindrisch eingeformt sind. Hier ist für das Verzahnungs-Gegenstück am Betätigungshebel eine hohe Passgenauigkeit erforderlich, damit das Gegenstück auf die Verzahnung aufgesetzt werden kann. Deshalb wurden hier auch nur wenige Zähne gewählt, die aber auch nur geringe Drehmomentkräfte übertragen können oder alternativ eine Härtung des Materials erforderlich machen, damit sich die Zähne nicht verformen. Eine achsparallele Verzahnungsverbindung weist zudem aus fertigungstechnischen Gründen durch die Toleranzen ein hohes Spiel auf.

Dokument DE 2522996 offenbart eine Schließerwelle/Gegenstück Kupplung mit einer Kegelverzahnung.

Der Erfindung liegt die Aufgabe zugrunde, einen Antrieb für einen Dreh- oder Kipp-Flügel auszubilden, der eine kostengünstig herstellbare Verzahnung an der Schließerwelle für eine sichere und belastbare Kupplung mit einem Gegenstück aufweist.

Die Aufgabe wird durch die Merkmale des Anspruchs 1 gelöst.

Die Unteransprüche bilden vorteilhafte Ausgestaltungsmöglichkeiten der Erfindung.

Durch die Ausbildung der Kupplung mit ineinandergreifenden Kegelverzahnungen entstehen bei Belastung nur geringe Kräfte in Axialrichtung der Schließerwelle, so dass die Verbindung mit dem Gegenstück besser hält. Der Konus der Kegelverzahnung gewährleistet eine Zentrierung von Schließerwelle und Gegenstück zueinander, die auch bei größeren zulässigen Toleranzen noch zu einer sicheren Kraftübertragung führt.

Ein harmonischer, weitgehendst absatzfreier Übergang der möglichen Außenverzahnung an der Schließerwelle in den Außenmantel der Schließerwelle führt zu nur geringen Spannungsspitzen im Material an diesem Übergang, wodurch die Zähne auch höheren Kräften standhalten können.

An der Schließerwelle ist ein verzahnter Ritzelabschnitt vorgesehen, über den die Linearverschiebung eines Schließerkolbens in eine Drehbewegung der Schlieβerwelle umgesetzt wird. Durch die Kegelverzahnung am Schließerwellenende können diese Kräfte verlustarm umgesetzt werden.

Von Vorteil ist hierzu auch eine Verzahnung des Schließerwellenendes, die mindestens 10 Zähne aufweist, da hierdurch eine größere Anlagefläche zwischen den Verzahnungen von Schließerwelle und Gegenstück gebildet wird. Außerdem kann hierdurch das Gegenstück in vielen verschiedenen Winkelpositionen aufgesetzt werden, wodurch eine notwendige Ausrichtung korrekt auszuführen ist.

Die Kraftübertragung wird auch erreicht, indem die Kegellinie eines Zahnkopfes und/oder eines Zahngrundes einen Winkel von annähernd 25 Grad zur Wellenlängsachse aufweist. Dabei können die Verzahnungen am Zahnkopf wie auch im Zahngrund kegelig verlaufen, so dass auch bei größeren zugelassenen Toleranzen, welche kostengünstiger herzustellen sind, eine Anlage der Verzahnungsflächen aneinander gewährleistet ist.

Außerdem werden durch die kegelige Ausbildung der Verzahnung die Kräfte auf jeden Zahn gering gehalten und somit eine Härtung des Materials nach der Ausbildung der Verzahnung nicht mehr notwendig, wodurch die Fertigungskosten niedrig sind. Das Gegenstück kann als Buchse ausgebildet werden, die z.B. auf einem Hebel durch Pressschweißen festgelegt werden kann. Auch hier ist die wegfallende Härtung von Vorteil, da sogar Teilungs- und Formfehler in der Verzahnung durch eine geringfügige Verformung ausgleichbar sind.

Damit die Verzahnungen nicht zu einfach gelöst werden kann, können die Buchse und die Schließerwelle durch eine Verschraubung zusätzlich gesichert werden. Auch wenn diese Verschraubung sich mit der Zeit, z.B. durch Längung der Schraube lösen sollte, erhält die Kegelverzahnung aufgrund der geringen Axialkraft zwischen den Zähnen den Formschluss aufrecht.

Die Vorteile der Kegelverzahnung sind auch für eine Buchse zu nutzen, mit der die Schließerwellen zweier Antriebe gekoppelt werden können, die also zwei Verzahnungen in entgegengesetzter axialer Richtung trägt. Die aufgrund der Kegelverzahnung axial auf die Schließerwelle wirkenden Kräfte sind dabei nur gering. Hierbei kann die Einprägung der Kegelverzahnung besonders kostengünstig erfolgen, da beide Verzahnungen in einem Prägevorgang gefertigt werden können und ein Umspannen des Werkstücks entfällt.

Wird die Schließerwelle an beiden Wellenenden mit einer derartigen Verzahnung ausgebildet, so kann der Antrieb zum einen umgedreht und damit auch in die entgegengesetzte Schwenkrichtung des Flügels wirken, und damit alternativ für rechts oder links angeschlagene Flügel verwendet werden, und zum anderen die weitere Schließerwelle über die Buchse einfach angeschlossen werden. Diese Buchse kann in der Höhe variabel gefertigt werden, so dass ein Höhenausgleich geschaffen wird, ohne die Schließerwelle in der Länge verändern zu müssen.

Die Kegelverzahnung kann durch Umformung oder durch Fräsen kostengünstig hergestellt werden, wobei geradlinige Zahnflächen einfach herzustellen sind.

Im Nachfolgenden wird ein Ausführungsbeispiel in der Zeichnung anhand der Figuren näher erläutert.

Dabei zeigen:
- Fig. 1: in einer Schrägansicht einen Türschließer in einer Explosionsdarstellung,
- **Fig. 2**: eine Schließerwelle mit beidendiger Kegelverzahnung,
- Fig. 3: die zur Schließerwelle dazugehörige Buchse,
- Fig. 4: die Buchse aus Fig. 3 im Querschnitt,
- Fig. 5: zwei gekoppelte Türschließer,
- Fig. 6: die gekoppelten Türschließer von der Seite gesehen, und
- Fig. 7: eine für die Kopplung der Türschließer verwendete Buchse im Querschnitt.

Fig. 1 zeigt einen Antrieb für eine Drehtür, hier als Türschließer 1 ausgebildet, mit einer Schließerwelle 2, die an einem Ende eine Kegelverzahnung 3 aufweist. Auf diese Schließerwelle 2 aufgesetzt wird eine Buchse 4, die die passende Kegelverzahnung 5 als Innenverzahnung aufweist. Die Buchse 4 ist auf einen Hebel 6 pressgeschweißt. Derartige Türschließer 1 können auf oder in einem Türblatt einer hier nicht weiter dargestellten Tür festgelegt sein, wobei der Hebel 6 als Gleitarm ausgeführt und über einen Gleitstein in einer an der Zarge festgelegten Gleitschiene geführt sein kann, oder wobei der Hebel 6 Teil eines Gestänges ist, welches an der Zarge festliegt. Möglich ist jeweils auch die umgekehrte Montage, wobei der Türschließer 1 auf der Zarge festgelegt ist. Die Schließerwelle 2 kann mit beidendigen Kegelverzahnungen 3 ausgeführt sein, so dass eine Montage des Hebels 6 an beiden Schließerwellenenden möglich ist, wodurch der Türschließer 1 sowohl an einer linksschwenkenden wie auch auf einer rechtsschwenkenden Tür montiert werden kann.

Durch die Ausbildung als Kegelverzahnung entstehen bei Belastung nur geringe Kräfte in Axialrichtung der Schließerwelle 2, so dass die kraftschlüssige Verbindung mit der Buchse 4 besser hält. Der Konus der Kegelverzahnungen 3, 5 gewährleistet eine Zentrierung zueinander, die auch bei größeren zulässigen Toleranzen noch zu einer sicheren Kraftübertragung führt.

Die Fig. 2 zeigt die Schließerwelle 2 mit einer Kegelverzahnung 3 an beiden Enden und einem gleichmäßig verzahnten, mittigen Ritzelabschnitt 7, über den die Linearverschiebung eines Schließerkolbens in eine Drehbewegung der Schlieβerwelle 2 umgesetzt wird. Durch die Kegelverzahnung 3 am Schließerwellenende können diese Kräfte verlustarm umgesetzt werden. Ein harmonischer Übergang der Außenverzahnung 3 am Außenmantel 8 der Schließerwelle 2 in den Außenmantel 8 der Schließerwelle 2 führt zu nur geringen Spannungsspitzen im Material an diesem Übergang, wodurch die Zähne 9 auch höheren Kräften standhalten können.

Aus den Figuren 3 und 4 ist die dazu passende Buchse 4 ersichtlich.

Vorteilhaft ist eine Kegelverzahnung 3 bzw. 5, die mindestens 10 Zähne aufweist, da hierdurch eine größere Gesamtanlagefläche zwischen den Verzahnungen auf kleinem Bauraum gebildet wird. Insgesamt müssen die Kegelverzahnungen 3 bzw. 5 dadurch auch nicht sehr hoch ausgebildet werden, wodurch Bauraum in axialer Richtung der Schließerwelle 2 gespart werden kann. Außerdem kann aufgrund der höheren Zähneanzahl die Buchse 4 mit dem Hebel 6 in vielen verschiedenen Winkelpositionen auf die Schließerwelle 2 aufgesetzt werden, wodurch eine notwendige Ausrichtung korrekt auszuführen ist.

Eine vorteilhafte Kraftübertragung wird erreicht, indem die axiale Kegellinie 10 eines jeden Zahnkopfes und die axiale Kegellinie 11 eines jeden Zahngrundes kegelförmig, d.h. winklig zur Längsachse ausgeführt ist, wobei ein Winkel von annähernd 25 Grad zur Wellen- bzw. Buchsenlängsachse einer oder beider Kegellinien auch bei größeren zugelassenen Toleranzen, die kostengünstiger herzustellen sind, eine Anlage der Verzahnungsflächen aneinander gewährleistet.

Außerdem werden durch die kegelige Ausbildung der Verzahnungen 3, 5 die Kräfte auf jeden Zahn 9 gering gehalten, und eine Härtung des Materials nach der Ausbildung der Verzahnung kann hierdurch wegfallen, wodurch die Fertigungskosten niedrig sind.

Damit der Eingriff der Verzahnungen 3, 5 nicht unbefugt gelöst werden kann, können die Schließerwelle 2 und die Buchse 4 durch eine Verschraubung 12 zusätzlich gesichert werden.

Die Figuren 5 bis 7 zeigen, wie mittels einer kegelverzahnten Buchse 4' zwei Antriebe (Türschließer 1) miteinander gekoppelt werden, um so zu höheren Schließkräften für z.B. schwere Türen zu kommen. In der Buchse 4' sind hierzu zwei Kegelverzahnungen 5 in entgegengesetzter axialer Richtung ausgebildet. Hierbei kann die Einprägung der Kegelverzahnung 5 besonders kostengünstig erfolgen, da beide Verzahnungen in einem Prägevorgang gefertigt werden können und ein Umspannen der Buchse 4' entfällt. Durch die Kegelverzahnung wirken hier nur geringe axiale Kräfte auf die Schließerwellen 2 ein. Zusätzlich sind hohe Drehkräfte durch die Zähne verschleißarm übertragbar. Die Buchse 4' kann in ihrer axialen Länge variiert werden, so dass unterschiedliche Abstände zwischen den Türschließern 1 ausgeglichen werden können, ohne die Länge einer Schließerwelle 2 verändern zu müssen.

Wird die Schließerwelle 2 an beiden Wellenenden mit einer Kegelverzahnung 3 ausgebildet, so kann der Türschließer 1 zum einen umgedreht werden und damit auch in die entgegengesetzte Schwenkrichtung der Tür wirken, und zum anderen ein weiterer Türschließer über die Buchse 4' einfach angeschlossen werden.

Die Kegelverzahnungen 3, 5 können durch Warm- oder Kaltumformung oder durch Fräsen kostengünstig hergestellt werden, wobei geradlinige Zahnflächen einfach herzustellen sind. Durch den Umformvorgang wird auch die Oberfläche verdichtet und eine hohe Verschleißfestigkeit erreicht.

### Liste der Referenzzeichen

- 1: Türschließer
- 2: Schließerwelle
- 3: Kegelverzahnung Schließerwelle
- 4, 4': Buchse
- 5: Kegelverzahnung Buchse
- 6: Hebel
- 7: Ritzelabschnitt
- 8: Außenmantel Schließerwelle
- 9: Zähne
- 10: Kegellinie Zahnkopf
- 11: Kegellinie Zahngrund
- 12: Verschraubung

## Patentansprüche

1. Antrieb für einen Dreh- oder Kipp-Flügel, insbesondere für einen Tür- oder Fensterflügel, mit einem Gegenstück (4) und einer Schließerwelle (2) mit einer Verzahnung am Außenmantel des Schließerwellenendes, welche mit dem am inneren Mantel verzahnten und als Buchse ausgebildeten Gegenstück (4) drehfest kuppelbar ist, wobei diese sich mit der Verzahnung am inneren Mantel bzw. der Verzahnung am Außenmantel überlappen,
**dadurch gekennzeichnet,**
**dass** die Verzahnungen als Kegelverzahnung (3, 5) ausgebildet sind, wobei die axiale Kegellinie (10) eines Zahnkopfes und die axiale Kegellinie (11) eines Zahngrundes kegelförmig zur Wellen- bzw. Buchsenlängsachse geführt sind und einen Winkel von annähernd 25 Grad zur Wellen- bzw. Buchsenlängsachse aufweisen, und wobei die Kegelverzahnung (3, 5) mindestens 10 Zähne (9) aufweist.

2. Antrieb nach Anspruch 1,
**dadurch gekennzeichnet, dass** die Außenverzahnung (3) der Schließerwelle (2) spannungsarm in den Außenmantel (8) der Schließerwelle (2) übergehend ausgebildet ist.

3. Antrieb nach Anspruch 1,
**dadurch gekennzeichnet, dass** die Zahnflächen geradlinig ausgebildet sind.

4. Antrieb nach Anspruch 1,
**dadurch gekennzeichnet, dass** die Verzahnungen (3 und 5) durch eine Verschraubung (12) aneinander gehalten werden.

5. Antrieb nach Anspruch 1,
**dadurch gekennzeichnet, dass** die Innenverzahnung (5) in einem nach deren Ausbildung nicht nachgehärteten Material ausgebildet ist.

6. Antrieb nach Anspruch 1,
**dadurch gekennzeichnet, dass** das Gegenstück als Buchse (4) ausgebildet ist, die auf einem Hebel (6) durch Pressschweißen festgelegt ist.

7. Antrieb nach Anspruch 1,
**dadurch gekennzeichnet, dass** die Schließerwellen (2) zweiter Antriebe (1) in einer gemeinsamen Buchse (4') gekoppelt sind.

8. Antrieb nach Anspruch 1,
**dadurch gekennzeichnet, dass** an der Schließerwelle (2) an beiden Wellenenden Verzahnungen (3) ausgebildet sind.

9. Verfahren zur Herstellung eines Antriebs nach Anspruch 1,
**dadurch gekennzeichnet, dass** die Außen- und/oder Innenverzahnung (3, 5) durch eine Umformverfahren hergestellt wird.

10. Verfahren zur Herstellung eines Antriebs nach Anspruch 1,
**dadurch gekennzeichnet, dass** die Außen- und/oder Innenverzahnung (3, 5) eingefräst wird.

## Claims

1. Drive for a swivelling or tilting leaf/casement, in particular for a door leaf or window casement, having a mating piece (4) and a closer shaft (2) having a toothing on the outer lateral surface at its end, it being possible for said closer shaft to be coupled in a rotationally fixed manner to the mating piece (4), which is in the form of a bushing and is toothed on the inner lateral surface, wherein said closer shaft and mating piece overlap by way of the toothing on the inner lateral surface and with the toothing on the outer lateral surface, **characterized in that** the toothings are formed as bevel toothings (3, 5), wherein the axial bevel line (10) of a tooth tip and the axial bevel line (11) of a tooth root are guided conically with respect to the longitudinal axis of the shaft or bushing and form an angle of approximately 25 degrees with the longitudinal axis of the shaft or bushing, and wherein the bevel toothings (3, 5) has at least 10 teeth (9).

2. Drive according to Claim 1, **characterized in that** the external toothing (3) of the closer shaft (2) is formed such that it merges into the outer lateral surface (8) of the closer shaft (2) in a low-stress manner.

3. Drive according to Claim 1, **characterized in that** the tooth surfaces are formed in a linear manner.

4. Drive according to Claim 1, **characterized in that** the toothings (3 and 5) are held against one another by a screw connection (12).

5. Drive according to Claim 1, **characterized in that** the inner toothing (5) is formed in a material which is not post-hardened after it has been formed.

6. Drive according to Claim 1, **characterized in that** the mating piece is formed as a bushing (4) which is fastened on a lever (6) by pressure welding.

7. Drive according to Claim 1, **characterized in that** the closer shafts (2) of two drives (1) are coupled in a common bushing (4').

8. Drive according to Claim 1, **characterized in that** toothings (3) are formed on the closer shaft (2) at both ends.

9. Method for producing a drive according to Claim 1, **characterized in that** the external toothing and/or internal toothing (3, 5) are/is produced by a forming method.

10. Method for producing a drive according to Claim 1, **characterized in that** the external toothing and/or internal toothing (3, 5) are/is milled.

## Revendications

1. Entraînement pour un battant pivotant ou basculant, en particulier pour un battant de porte ou de fenêtre, comprenant un élément conjugué (4) et un arbre de dispositif de fermeture (2) avec une denture sur l'enveloppe extérieure de l'extrémité de l'arbre de dispositif de fermeture, qui peut être accouplé de manière solidaire en rotation à l'élément conjugué (4) pourvu d'une denture sur l'enveloppe interne et réalisé sous forme de .douille, ces pièces se chevauchant avec la denture sur l'enveloppe intérieure ou la denture sur l'enveloppe extérieure,
**caractérisé en ce que**
les dentures sont réalisées sous forme de denture conique (3, 5), la ligne de coupe de cône axiale (10) d'une tête de dent et la ligne de coupe de cône axiale (11) d'une base de dent étant guidées en forme de cône jusqu'à l'axe longitudinal de l'arbre ou de la douille, et présentant un angle d'environ 25 degrés par rapport à l'axe longitudinal de l'arbre ou de la douille, et la denture conique (3, 5) présentant au moins 10 dents (9).

2. Entraînement selon la revendication 1,
**caractérisé en ce que**
la denture extérieure (3) de l'arbre de dispositif de fermeture (2) est réalisée de manière à se prolonger avec une faible contrainte dans l'enveloppe extérieure (8) de l'arbre de dispositif de fermeture (2).

3. Entraînement selon la revendication 1,
**caractérisé en ce que** les surfaces des dents sont réalisées sous forme rectiligne.

4. Entraînement selon la revendication 1,
**caractérisé en ce que** les dentures (3 et 5) sont maintenues l'une contre l'autre par un vissage (12).

5. Entraînement selon la revendication 1,
**caractérisé en ce que** la denture intérieure (5) est réalisée en un matériau non recuit après sa réalisation.

6. Entraînement selon la revendication 1,
**caractérisé en ce que** l'élément conjugué est réalisé sous forme de douille (4) qui est fixée sur un levier (6) par soudage par pression.

7. Entraînement selon la revendication 1,
**caractérisé en ce que** les arbres de dispositif de fermeture (2) de deux entraînements (1) sont accouplés dans une douille commune (4').

8. Entraînement selon la revendication 1,
**caractérisé en ce que** des dentures (3) sont réalisées sur l'arbre de dispositif de fermeture (2) au niveau des deux extrémités d'arbre.

9. Procédé de fabrication d'un entraînement selon la revendication 1,
**caractérisé en ce que** les dentures extérieure et/ou intérieure (3, 5) sont fabriquées par un procédé de façonnage.

10. Procédé de fabrication d'un entraînement selon la revendication 1,
**caractérisé en ce que** les dentures extérieure et/ou intérieure (3, 5) sont fraisées.
